# EUROPÄISCHE PATENTSCHRIFT

(11) **EP 0 429 876 B1**
(45) Veröffentlichungstag und Bekanntmachung des Hinweises auf die Patenterteilung: **27.03.1996**
(21) Anmeldenummer: 90120860.3
(22) Anmeldetag: 31.10.1990
(51) Int. Cl.: B65H 18/10

(54) **Spulenhalterwelle mit exzentrischem Ring**
Support shaft for reels with eccentric rig
Arbre de support de bobines avec anneau excentrique

(30) Priorität: 02.11.1989 IT 4173589
(43) Veröffentlichungstag der Anmeldung: 05.06.1991
(73) Patentinhaber: F & A s.n.c., di Franchetti Giuseppe e C., Tezza di Arzignano (Vicenza) (IT)
(72) Erfinder: Franchetti, Giuseppe, Montecchio Maggiore (Vicenza) (IT)
(74) Vertreter: Gustorf, Gerhard, Dipl.-Ing.

(56) Entgegenhaltungen:
- EP-A- 133 639
- DE-A- 3 918 863
- FR-A- 2 275 685
- GB-A- 917 978
- GB-A- 2 054 677
- JP-A- 6 145 850
- US-A- 4 461 430
- US-A- 4 767 077

## Beschreibung

Die Erfindung betrifft eine Spulenhalterwelle zum Wickeln von Spulen nach dem Oberbegriff des Patentanspruchs 1.

Eine solche Spulenhalterwelle ist aus der US-A 4 767 077 bekannt. Dort wird jede zu wickelnde Spule über wenigstens drei Klemmeinrichtungen fixiert, von denen jede als geschlitzter Ring ausgebildet ist, der jedoch keine geometrisch einwandfreie Klemmhalterung der Spulen gewährleistet, weil er den Spulenkern über den Umfang mit unterschiedlicher Kraft klemmt. Das hat zur Folge, daß bei Spannungsungleichheiten kein einwandfreier Schlupf für den Spulenkern gewährleistet ist. Jedem Ring ist eine Gruppe von Andruckelementen zugeordnet, was der Forderung nach einer gleichmäßigen Spannkraftverteilung und einer einfachen Konstruktion und Montage zuwiderläuft. Entsprechendes gilt für die Maßnahme, alle Andruckelemente durch einen zentralen, expandierbaren Druckschlauch radial nach außen zu drücken. Um eine gleichmäßige Spannkraftverteilung zu gewährleisten, muß ein sehr stabiler Druckschlauch vorgesehen sein, über den ein erheblicher Druck aufzubringen ist.

Aus der DE-A 35 19 380 ist eine Wickelwelle bekannt, die gleichmäßig am Außenumfang angeordnete, in Ausnehmungen radial geführte Andruckleisten hat, denen zur Radialverschiebung nach außen jeweils ein expandierbarer Druckschlauch zugeordnet ist. Die Druckschläuche drücken die Andruckleisten unmittelbar gegen die Bohrungsfläche der zu wickelnden Spulen, so daß beim Wickeln eine drehfeste und nicht veränderbare Verbindung zwischen den Spulen und der Wickelwelle hergestellt ist. Eine Anpassung der einzelnen Spulen an unterschiedliche Betriebsbedingungen, beispielsweise bei Änderungen der Zugspannungen an den einzelnen Spulen, ist nicht möglich. Vielmehr drehen sich alle Spulen ohne die Möglichkeit eines Schlupfes mit derselben Rotationsgeschwindigkeit wie die Wickelwelle.

Schließlich ist in der GB-A 2 054 677 eine Wickelvorrichtung beschrieben und dargestellt, die bei jedem Wickelvorgang nur eine einzige Spule aufnimmt. Die Vorrichtung hat radial verschiebbare Klemmelemente, die sich jedoch an ihren Rändern gegenseitig abstützen und dadurch geführt werden, daß Kugeln in einem Käfig untergebracht sind.

Mit der Erfindung soll die Aufgabe gelöst werden, eine Spulenhalterwelle zur Verfügung zu stellen, bei der mit konstruktiv einfachen Mitteln eine gleichmäßige Druckkraftverteilung auf die festzuklemmenden Spulen ausgeübt wird.

Diese Aufgabe wird durch die Merkmale des Patentanspruchs 1 gelöst.

Weitere Merkmale und Vorteile der Erfindung ergeben sich aus den abhängigen Patentansprüchen und aus der folgenden Beschreibung eines Ausführungsbeispiels, das in der Zeichnung dargestellt ist. Es zeigen:
Figur 1 eine Ansicht der Spulenhalterwelle nach der Erfindung,
Figur 2 in vergrößertem Maßstab einen Querschnitt durch die Welle der Figur 1,
Figur 3 einen Querschnitt durch einen auf die Welle aufschiebbaren Ring für die Fixierung einer zu wickelnden Spule, die nicht dargestellt ist, und
Figur 4 eine Ansicht des Ringes der Figur 3.

An einer mittleren Welle wurden drei Öffnungen angebracht, in die drei Schläuche gesetzt werden, die, wenn sie mit Luft gefüllt werden, drei Leisten nach außen drücken. Die Länge der Öffnungen und der Leisten bestimmt die Nutzlänge der Welle an der Spulenhalterkränze angebracht sind. Wenn die Welle zu drehen beginnt, drücken die von den mit Pressluft gefüllten Schläuchen ausgedehnten Leisten auf den Kranz, der mit einem internen Ring ausgestattet ist, dessen andere Oberfläche exzentrisch ist. Die Drehung dieses exzentrischen Ringes zwingt einige Plastikelemente, die von Kugeln gedrückt werden, sich über die äußere Kante des Kranzes anzuheben; diese Plastikelemente wirken immer wieder auf die Spule ein und zwingen sie, sich zu drehen, da sie durch den Kranz fest mit der Welle verbunden ist.

Die Plastikleisten können am inneren Ring des Kranzes verlaufen; daraus ergibt sich, daß die Drehgeschwindigkeit des Kranzes und folglich der mit ihm fest verbundenen Spule, abnimmt und die Wicklung dieser Spule an die der anderen anpasst.

Die Reibung der Plastikleisten am Kranz kann durch Erhöhung bzw. Minderung den Drucks in den Luftsäcken verstellt werden.

Die Ausdehnung der Plastikelemente über die äußere Kante des Kranzes hinaus, die durch die Drehung des exzentrischen Ringes und die sich daraus ergebende Bewegung der Kugeln verursacht wird, ermöglicht, einen kleineren Kranz- als Spulenkerndurchmesser zu haben und erleichtert den Einsatz und den Auszug erheblich.

An einer Welle können mehrere Kränze nebeneinander angebracht werden; zwischen die Kränze werden Ringe eingesetzt, um schädliche Reibungen zwischen den Kränzen selbst zu vermeiden.

Als nicht begrenzendes Beispiel wird eine praktische Verwirklichung der Erfindung dargestellt.

Auf Abb. 1 wird eine Ansicht der Welle gezeigt, auf der die äußere Oberfläche der Welle (A) und eine dar Leisten (B) sichtlich sind; auf Abb. 2 wird ein Querschnitt der Welle (A) mit den Leisten (B) und dem Ausdehnungsschlauch (C) gezeigt; auf Abb. 3 wird ein Querschnitt des Kranzes dargestellt, bei dem der innere exzentrische Ring mit (D) bezeichnet wird, dieser bewirkt durch die Einwirkung der Leisten (B) die Bewegung der Kugeln (E), welche die Elemente (F) anheben, die wiederum auf den Kern der zu wickelnden Spule einwirken, mit (D) bezeichnet wird; Auf Abb. 4 wird eine Ansicht eines Kranzes dergestellt, der an der Welle angebracht ist und neben dem sich ein Reibschutzring (G) befindet.

## Patentansprüche

1. Spulenhalterwelle zum Wickeln von Spulen, die gleichmäßig am Außenumfang angeordnete, in Ausnehmungen radial geführte Andruckelemente mit einem expandierbaren Druckschlauch (C) zu deren Radialverschiebung nach außen aufweist, wobei zur drehfesten Fixierung der Spulen auf die Andruckelemente schiebbare und durch diese festklemmbare Ringe (D) vorgesehen sind, an deren Außenumfang gleichmäßig voneinander beabstandete Auflauframpen ausgebildet sind, an denen sich eine Klemmeinrichtung über Kugeln (E) radial abstützt, die bei einer Rotation der Welle (A) die Klemmeinrichtung gegen die Bohrungsfläche der zu wickelnden Spule drückt, gekennzeichnet durch die Kombination der folgenden Merkmale:
- die Andruckelemente bestehen aus Andruckleisten (B), die sich über die gesamte Nutzlänge der Welle (A) erstrecken,
- jeder Andruckleiste (B) ist ein eigener Druckschlauch (C) zugeordnet, von denen sich jeder in einer als Sitz für die Andruckleiste (B) dienenden Aussparung der Welle (A) abstützt,
- zur drehfesten Fixierung ist für jede Spule ein Ring (D) vorgesehen,
- als Klemmeinrichtung ist jeder Auflauframpe eines Ringes (D) ein radial in einer Führung verschiebbares Klemmelement (F) zugeordnet.

2. Spulenhalterwelle nach Anspruch 1, dadurch gekennzeichnet, daß die Auflauframpen spiegelsymmetrisch zu ihren Radialmittelebenen ausgebildet sind.

3. Spulenhalterwelle nach Anspruch 1 oder 2, dadurch gekennzeichnet, daß jeweils zwei Ringe (D) durch einen Reibring (G) voneinander getrennt sind.

## Claims

1. Support shaft for winding bobbins, comprising pressure elements uniformly distributed at the outer circumference of said shaft and mounted radially slidable in recesses, said pressure elements being radially moved outwardly by means of an expanding pressure tube (C), said bobbins being circumferentially blocked by rings (D) slipped on and clamped by said pressure elements, said rings having on the outer periphery leading ramps uniformly spaced apart in the circumferential direction, a clamping device being provided that abuts radially against said ramps by means of bills (E) which press said clamping device against the bore of the bobbin during rotation of the shaft (A), characterised by the combination of the following features:
- the pressure elements are pressure rails (B), extending over the whole useful length of said shaft (A),
- each pressure rail (B) has an own pressure tube (C), each of which is supported in a recess serving as a seat for the pressure rail (B),
- each bobbin is circumferentially clamped by one ring (D),
- the clamping device of each of the leading ramps of a ring (D) is in the form of a clamping element (F) radially displaceable in a guiding means.

2. Support shaft according to claim 1, wherein the leading ramps are symmetrical with respect to their radial center plane.

3. Support shaft according to claim 1 or 2, wherein each pair of rings (D) are separated by means of a friction ring (G).

## Revendications

1. Arbre de support de bobine pour enrouler des bobines, ledit arbre comprenant des élements de pression répartis régulièrement et de façon radiale dans une cavité pratiquée à la périphérie, ainsi qu'un tuyau expansible (C) servant à son déplacement radial vers l'extérieur, la fixation en rotation des bobines étant assurée par des bagues (D) se glissant sur les éléments de pression et bloquées par eux, et comportant, répartis de façon régulière sur leur circonférence extérieure, des rampes de compression sur lesquelles s'appuie dans le sens radial, et par l'intermédiaire de billes (E), un dispositif de blocage qui, dès que l'arbre (A) se met en rotation, presse ce dispositif de blocage contre la face interne de la bobine à enrouler, caractérisé par la combinaison des points suivants :
- les éléments de pression se composent de barres de pression (B) qui s'étendent sur toute la longueur effective de l'arbre (A),
- à chaque barre de pression (B) correspond un tuyau (C) qui s'appuie dans un évidement de l'arbre (A) servant de siège à la barre de pression (B).
- il est prévu pour chaque bobine une bague (D) de fixation en rotation,
- comme dispositif de blocage il y a pour chaque rampe de compression d'une bague (D) un élément de blocage (F) se déplaçant dans le sens radial dans un logement de guidage.

2. Arbre de support de bobine selon la revendication 1, caractérisé en ce que les rampes de compression présentent une symétrie de part et d'autre de leur plan radial médian.

3. Arbre de support de bobine selon la revendication 1 ou 2, caractérisé en ce que deux bagues (D) sont toujours séparées l'une de l'autre par un anneau de friction (G).
